# EUROPÄISCHE PATENTSCHRIFT

(11) **EP 2 888 421 B1**
(45) Veröffentlichungstag und Bekanntmachung des Hinweises auf die Patenterteilung: **28.12.2016**
(21) Anmeldenummer: 13725998.2
(22) Anmeldetag: 31.05.2013
(51) Int. Cl.: E04G 21/04, B66C 23/78

(54) **FAHRBARE BETONPUMPE**
MOBILE CONCRETE PUMP
POMPE A BETON MOBILE

(30) Priorität: 24.08.2012 DE 102012215049
(43) Veröffentlichungstag der Anmeldung: 01.07.2015
(73) Patentinhaber: Putzmeister Engineering GmbH, 72631 Aichtal (DE)
(72) Erfinder: FÜGEL, Dietmar, 72649 Wolfschlugen (DE)
(74) Vertreter: Wolf, Eckhard
(86) Internationale Anmeldenummer: PCT/EP2013/061279
(87) Internationale Veröffentlichungsnummer: WO 2014/029517

(56) Entgegenhaltungen:
- EP-A2- 1 847 505
- DE-A1- 10 246 447
- JP-A- H11 335 076

## Beschreibung

Die Erfindung betrifft eine fahrbare Betonpumpe mit einer unmittelbar oder mittelbar über einen Aufbaurahmen auf ein Fahrgestell eines LKW-Chassis aufsetzbaren, vorzugsweise als Schweißkonstruktion ausgebildeten Tragstruktur zur Aufnahme von eine Abstützvorrichtung und einen Verteilermast bildenden Funktionseinheiten, wobei der Verteilermast an einem in der Tragstruktur integrierten Mastbock drehbar gelagert ist und die Abstützvorrichtung zwei in der Tragstruktur integrierte, diagonal nach vorne offene, einander in verschiedener Höhe kreuzende Teleskoprohre umfasst, und wobei die Tragstruktur unterhalb des oberen und oberhalb des unteren Teleskoprohrs je einen durch einen Zwischenboden vom benachbarten Teleskoprohr getrennten Freiraum aufweist.

Bei fahrbaren Betonpumpen dieser Art (DE 102 46 447 A1) wird die Tragstruktur auf einen Aufbaurahmen montiert und zusammen mit diesem auf das Fahrgestell eines LKW-Chassis aufgesetzt. Der Aufbaurahmen umfasst zusätzlich eine Antriebsbaugruppe zur Ansteuerung der Funktionseinheiten sowie der Kernpumpe. Je nach Pumpenmodell umfasst die Antriebsbaugruppe eine oder mehrere Hydraulikpumpen sowie weitere Hilfspumpen, beispielsweise für den Antrieb eines Rührwerks im Materialaufgabebehälter der Kernpumpe. Zur Versorgung der hydraulischen Aggregate der Antriebsbaugruppe und der Funktionseinheiten ist ein entsprechend großer Tank für das Hydrauliköl erforderlich. Da der Bauraum auf einer modernen Autobetonpumpe begrenzt ist, bietet es sich an, ohnehin vorhandene Teile der Tragstruktur als Tank auszugestalten. Allerdings ist dabei zu berücksichtigen, dass Hydrauliktanks einer zuverlässigen Dichtheitsprüfung unterzogen werden müssen. Bei der Dichtheitsprüfung wird das als Tank dienende Volumen unter Druck gesetzt und auf Undichtigkeiten untersucht. Erst wenn keine Undichtigkeiten vorhanden sind, darf der Tank bestimmungsgemäß verwendet werden. Andererseits ist zu berücksichtigen, dass die den Mastbock enthaltende Tragstruktur eine sehr große und schwere Schweißkonstruktion ist, die beispielsweise zur Durchführung einer Dichtheitsprüfung nur mit großem Aufwand handhabbar ist. Etwaige bei einer solchen Prüfung auftretende Undichtigkeiten lassen sich nur schwer abdichten, wenn sich die Fügestellen im Inneren des Mastbocks befinden.

Die Dokumente DE 102 46 447 A1 sowie EP 1 847 505 A2 offenbaren die Merkmale des einleitenden Teils des Anspruchs 1.

Ausgehend hiervon liegt der Erfindung die Aufgabe zugrunde, eine fahrbare Betonpumpe mit einer Tragstruktur der eingangs angegebenen Art dahingehend zu verbessern, dass dort ein für eine Dichtheitsprüfung leicht handhabbarer Flüssigkeitstank integriert werden kann.

Zur Lösung dieser Aufgabe wird die im Patenanspruch 1 angegebene Merkmalskombination vorgeschlagen. Vorteilhafte Ausgestaltungen und Weiterbildungen der Erfindung ergeben sich aus den abhängigen Ansprüchen.

Die erfindungsgemäße Lösung besteht im Wesentlichen darin, dass in mindestens einen der Freiräume der Tragstruktur ein vorgefertigter, in seiner Außenkontur an die Tragstruktur geometrisch angepasster, die Tragstruktur ergänzender und verstärkender Flüssigkeitstank eingefügt ist, der getrennt von der Tragstruktur vorgefertigt und in diesem Zustand dichtheitsgeprüft ist und der in seiner Außenkontur an die Tragstruktur geometrisch angepasst ist, dass die Tragstruktur ein den Freiraum begrenzendes, im Abstand vom Zwischenboden angeordnetes Deckelblech aufweist und dass der Flüssigkeitstank mit dem benachbarten Teleskoprohr und dem Deckelblech verschweißt ist. Mit diesen Maßnahmen wird erreicht, dass eine sichere Fixierung des Flüssigkeitstanks in der Tragstruktur gewährleistet ist, und dass die Außenwände des Flüssigkeitstanks zugleich als tragende Wände innerhalb der Tragstruktur ausgebildet sind. Durch die dank Vorfertigung deutlich kleineren Abmessungen des Flüssigkeitstanks im Vergleich zur gesamten Tragstruktur ist die Handhabung des Flüssigkeitstanks bei der Durchführung einer Dichtheitsprüfung relativ einfach. Auch eine Reparatur von Undichtigkeiten lässt sich wegen der problemlosen Zugänglichkeit des Flüssigkeitstanks innerhalb der Tragstruktur leicht durchführen. Da Teile des Flüssigkeitstanks mit ihren tragenden Wänden für die Tragstruktur genutzt werden, bleiben die Vorteile eines Integraltanks mit Ausnahme von doppelten Boden- bzw. Deckelblechen nahezu erhalten.

Gemäß einer weiteren vorteilhaften Ausgestaltung der Erfindung kann der vorgefertigte Flüssigkeitstank eine einstückige Seitenwandpartie und eine mit dieser verschweißte einstückige Boden-, Rückwand- und Deckelpartie umfassen. In diesem Fall können sowohl die Seitenwandpartie als auch die Boden-, Rückwand- und Deckelpartie als Blechbiegeteile ausgebildet werden, die einfach herstellbar sind. Vorteilhafterweise weist die Seitenwandpartie mindestens eine Öffnung auf, die zur Anbringung eines Stutzens, einer Muffe und/oder eines Fensters bestimmt ist. Auf diese Weise kann der Tank von außen befüllt oder entleert werden und er kann mit den hydraulischen Funktionseinheiten über Verbindungsleitungen kommunizieren.

Im Folgenden wird die Erfindung anhand eines in der Zeichnung in schematischer Weise dargestellten Ausführungsbeispiels näher erläutert. Es zeigen
- Fig. 1: eine Seitenansicht einer fahrbaren Betonpumpe;
- Fig. 2: eine Draufsicht auf die fahrbare Betonpumpe nach Fig. 1 bei abgenommenem Verteilermast;
- Fig. 3a: eine Explosionsdarstellung der Tragstruktur der Betonpumpe nach Fig. 1 und 2 mit vorgefertigtem Flüssigkeitstank;
- Fig. 3b: die Tragstruktur nach Fig. 3a mit eingeschweißtem Flüssigkeitstank;
- Fig. 4a und b: die einstückigen Teile des Flüssigkeitstanks in verschiedenen schaubildlichen Explosionsdarstellungen;
- Fig. 5a und b: den fertiggestellten vorgefertigten Flüssigkeitstank in zwei verschiedenen schaubildlichen Darstellungen.

Die in Fig. 1 und 2 dargestellte fahrbare Betonpumpe weist ein LKW-Chassis 10, mit einem motorgetriebenen Fahrgestell 12 und einem Führerhaus 14 auf, dessen Motorantrieb über einen Antriebsstrang 16 mit den Hinterachsen 18 kuppelbar ist. Das LKW-Chassis 10 trägt eine Betonpumpe 20, die über eine Aufbaurahmen 22 mit dem Fahrgestell 12 verbunden ist. Der Betonpumpenaufbau umfasst im Wesentlichen eine Kernpumpe 24 mit zwei hydraulischen Antriebszylindern 26, zwei paarweise mit den Antriebszylindern 26 über einen Wasserkasten 28 verbundenen Förderzylindern 30 und einem am anderen Ende der Förderzylinder 30 starr angeordneten Materialaufgabebehälter 32. Weiter umfasst der Aufbau eine Druckförderleitung 34, die über einen als Knickmast ausgebildeten Verteilermast 36 geführt ist und am Ende des letzten Mastarms einen den geförderten Beton zur Betonierstelle ausgebenden nicht dargestellten Endschlauch aufweist.

Der Verteilermast 36 ist auf einen in der Nähe des stirnseitigen Endes mit einer Tragstruktur 46 starr verbundenen Mastbock 44 um eine vertikale Drehachse 48 drehbar gelagert. Der Mastbock 44 weist bei dem gezeigten Ausführungsbeispiel einen in eine parallel zur Drehachse 48 des Verteilermasts 36 ausgerichtete Mehrkantöffnung 50 der Tragstruktur 46 eingefügten, als Drehlager für den Verteilermast 36 ausgerüsteten Kessel 52 auf, der einen an die Mehrkantöffnung 50 angepassten Mehrkantumriss aufweist.

Weiter ist eine Abstützvorrichtung 38 mit ausstellbaren Stützbeinen 40, 66 vorgesehen. Die Abstützvorrichtung 38 umfasst dabei zwei in der Tragstruktur integrierte, diagonal nach vorne offene, einander in verschiedener Höhe kreuzende Teleskoprohre 54, 56, wobei die Tragstruktur 46 unterhalb des oberen Teleskoprohrs 54 und oberhalb des unteren Teleskoprohrs 56 je einen durch einen Zwischenboden 58 vom benachbarten Teleskoprohr getrennten Freiraum 60, 62 aufweist. Am rückwärtigen Ende der Tragstruktur 46 sind außerdem an den Gelenken 64 zwei seitlich ausschwenkbare hintere Stützbeine 66 angelenkt. Beim Betonierbetrieb werden die Stützbeine 40, 66 ausgestellt und unter Anheben des Fahrgestells 12 auf dem Erdboden abgestützt.

Der hydraulische Antrieb der Kernpumpe 24, des Verteilermasts 36 und der Stützbeine 40, 66 erfolgt über eine Antriebsbaugruppe 42, die mehrere über den vom Fahrzeugmotor kommenden Antriebsstrang 16 antreibbare Hydraulikpumpen 68 umfasst. Zur Versorgung der hydraulischen Aggregate der Antriebsbaugruppe 42 wird ein ausreichender Vorrat an Hydrauliköl benötigt, wozu ein entsprechend großer Flüssigkeitstank 70 erforderlich ist.

Eine Besonderheit der Erfindung besteht darin, dass der Flüssigkeitstank 70 im fertig montierten Zustand der Betonpumpe in der Tragstruktur 46 integriert ist. Da der Flüssigkeitstank 70 vor der Inbetriebnahme einer zuverlässigen Dichtheitsprüfung unterzogen werden muss, besteht eine weitere Besonderheit der Erfindung darin, dass der Flüssigkeitstank 70 samt geeigneter Anschlusskonstruktion getrennt von der restlichen Tragstruktur 46 vorgefertigt und dichtheitsgeprüft wird, bevor er anschließend als tragender Bestandteil in die Tragstruktur 46 eingefügt und eingeschweißt wird. Wie aus Fig. 3a und b zu ersehen ist, ist der Flüssigkeitstank 70 als in seiner Außenkontur an die Tragstruktur 46 geometrisch angepasstes, die Tragstruktur 46 ergänzendes und verstärkendes Bauteil ausgebildet. Zu diesem Zweck weist der vorgefertigte Flüssigkeitstank 70 eine einstückige Seitenwandpartie 72 und eine mit dieser verschweißte einstückige Boden-, Rückwand- und Deckelpartie 74 auf, die jeweils als Blechbiegeteile ausgebildet sind. Weiter befinden sich in der Seitenwandpartie 72 mehrere Öffnungen 76, die zur Anbringung eines Stutzens 78, einer Muffe oder eines Fensters bestimmt sind. Aus Fig. 3a ist zu ersehen, dass die Tragstruktur 46 ein den betreffenden Freiraum 60 begrenzendes, im Abstand vom Zwischenboden 58 angeordnetes Deckelblech 80 aufweist und dass der Flüssigkeitstank 70 mit dem benachbarten Teleskoprohr 54, 56 und dem Deckelblech 80 verschweißt ist. Die Seitenwände 72 des Flüssigkeitstanks 70 bilden damit tragende Wände innerhalb der Tragstruktur 46. Mit diesen Maßnahmen wird erreicht, dass der dank Vorfertigung relativ kleine Flüssigkeitstank 70 im Vergleich zur gesamten Tragstruktur 46 einfach handhabbar ist und somit leicht einer Dichtheitsprüfung unterzogen werden kann. Auch die Reparatur undichter Stellen lässt sich aufgrund der problemlosen Zugänglichkeit des Flüssigkeitstanks 70 leicht durchführen. Da Teile des Flüssigkeitstanks 70 als Verstärkungselemente der Tragstruktur 46 benutzt werden, bleiben die Vorteile des Integraltanks mit Ausnahme der doppelten Boden- bzw. Deckelbleche erhalten.

Zusammenfassend ist folgendes festzuhalten: Die Erfindung bezieht sich auf eine fahrbare Betonpumpe mit einer unmittelbar oder mittelbar über einen Aufbaurahmen 22 auf einem Fahrgestell 12 eines LKW-Chassis 10 aufsetzbaren Tragstruktur 46 zur Aufnahme von eine Abstützvorrichtung 38 und einen Verteilermast 36 bildenden Funktionseinheiten. Der Verteilermast 36 ist an einem in der Tragstruktur 46 integrierten Mastbock 44 drehbar gelagert, während die Abstützvorrichtung 38 zwei in der Tragstruktur 46 integrierte, diagonal nach vorne offene, einander in verschiedener Höhe kreuzende Teleskoprohre 54, 56 umfasst. Unterhalb des oberen und oberhalb des unteren Teleskoprohrs 54, 56 befindet sich in der Tragstruktur 46 je ein durch einen Zwischenboden 58 vom benachbarten Teleskoprohr getrennter Freiraum 60, 62. Eine Besonderheit der Erfindung besteht darin, dass in mindestens einen der Freiräume 60 ein die Tragstruktur 46 ergänzender und verstärkender Flüssigkeitstank 70 eingefügt ist, der getrennt von der Tragstruktur 46 vorgefertigt und in diesem Zustand dichtheitsgeprüft ist und der in seiner Außenkontur an die Tragstruktur 46 geometrisch angepasst ist, und dass die Tragstruktur 46 ein den Freiraum 60 begrenzendes, im Abstand vom Zwischenboden 58 angeordnetes Deckelblech 80 aufweist und dass der Flüssigkeitstank 70 mit dem benachbarten Teleskoprohr 54,56 und dem Deckelblech 80 verschweißt ist.

### Bezugszeichenliste

- 10: LKW-Chassis
- 12: Fahrgestell
- 14: Führerhaus
- 16: Antriebsstrang
- 18: Hinterachse
- 20: Betonpumpe
- 22: Aufbaurahmen
- 24: Kernpumpe
- 26: Antriebszylinder
- 28: Wasserkasten
- 30: Förderzylinder
- 32: Materialaufgabebehälter
- 34: Druckförderleitung
- 36: Verteilermast
- 38: Abstützvorrichtung
- 40: Stützbeine
- 42: Antriebsbaugruppe
- 44: Mastbock
- 46: Tragstruktur
- 48: Drehachse
- 50: Mehrkantöffnung
- 52: Kessel
- 54: oberes Teleskoprohr
- 56: unteres Teleskoprohr
- 58: Zwischenboden
- 60: Freiraum
- 62: Freiraum
- 64: Gelenke
- 66: hintere Stützbeine
- 68: Hydraulikpumpe
- 70: Flüssigkeitstank
- 72: Seitenwandpartie
- 74: Boden-, Rückwand- und Deckelpartie
- 76: Öffnungen
- 78: Stutzen
- 80: Deckelblech

## Patentansprüche

1. Fahrbare Betonpumpe mit einer unmittelbar oder mittelbar über einen Aufbaurahmen (22) auf ein Fahrgestell (12) eines LKW-Chassis (10) aufsetzbaren Tragstruktur (46) zur Aufnahme von eine Abstützvorrichtung (38) und einen Verteilermast (36) bildenden Funktionseinheiten, wobei der Verteilermast (36) an einem in der Tragstruktur (46) integrierten Mastbock (44) drehbar gelagert ist und die Abstützvorrichtung (38) zwei in der Tragstruktur (46) integrierte, diagonal nach vorne offene, einander in verschiedener Höhe kreuzende Teleskoprohre (54, 56) umfasst, und wobei die Tragstruktur (46) unterhalb des oberen und oberhalb des unteren Teleskoprohrs (54, 56) je einen durch einen Zwischenboden (58) vom benachbarten Teleskoprohr getrennten Freiraum (60, 62) aufweist, **dadurch gekennzeichnet, dass** in mindestens einen der Freiräume ein die Tragstruktur (46) ergänzender und verstärkender Flüssigkeitstank (70) eingefügt ist, der getrennt von der Tragstruktur (46) vorgefertigt und in diesem Zustand dichtheitsgeprüft ist und der in seiner Außenkontur an die Tragstruktur (46) geometrisch angepasst ist, dass die Tragstruktur (46) ein den Freiraum (60) begrenzendes, im Abstand vom Zwischenboden (58) angeordnetes Deckelblech (80) aufweist und dass der Flüssigkeitstank (70) mit dem benachbarten Teleskoprohr (54, 56) und dem Deckelblech (80) verschweißt ist.

2. Betonpumpe nach Anspruch 1, **dadurch gekennzeichnet, dass** der vorgefertigte Flüssigkeitstank (70) eine einstückige Seitenwandpartie (72) und eine mit dieser verschweißte einstückige Boden-, Rückwand- und Deckelpartie (74) umfasst.

3. Betonpumpe nach Anspruch 2, **dadurch gekennzeichnet, dass** die Seitenwandpartie (72) bildenden Seitenwände des Flüssigkeitstanks (70) als tragende Wände innerhalb der Tragstruktur (46) ausgebildet sind.

4. Betonpumpe nach Anspruch 3, **dadurch gekennzeichnet, dass** der vorgefertigte Flüssigkeitstank (70) im Bereich des Freiraums (60) in die Tragstruktur (46) eingeschweißt ist.

5. Betonpumpe nach einem der Ansprüche 2 bis 4, **dadurch gekennzeichnet, dass** die Seitenwandpartie (72) und die Boden-, Rückwand- und Deckelpartie (74) jeweils als Blechbiegeteile ausgebildet sind.

6. Betonpumpe nach einem der Ansprüche 2 bis 5, **dadurch gekennzeichnet, dass** die Seitenwandpartie (72) mindestens eine Öffnung (76) aufweist, die zur Anbringung eines Stutzens (78), einer Muffe und/oder eines Fensters bestimmt ist.

## Claims

1. A mobile concrete pump with a carrying structure (46) which is capable of being placed directly or indirectly via a mounting frame (22) onto a running gear (12) of a truck chassis (10), for the accommodation of functional units forming a supporting device (38) and a distributor mast (36), wherein the distributor mast (36) is mounted rotatably on a mast trestle (44) integrated in the carrying structure (46), and the supporting device (38) comprises two telescopic tubes (54, 56) which are integrated in the carrying structure (46), are open diagonally forward and intersect each other at different heights, and wherein, below the upper and above the lower telescopic tube (54, 56), the carrying structure (46) has a respective clearance (60, 62) which is separated from the adjacent telescopic tube by an intermediate floor (58), **characterized in that** a liquid tank (70) which supplements and reinforces the carrying structure (46), is manufactured separately from the carrying structure (46) and is leak-tested in this state and which is adapted geometrically in the outer contour thereof to the carrying structure (46) is fitted into at least one of the clearances, that the carrying structure (46) has a ceiling plate (80) which bounds the clearance (60) and is arranged at a distance from the intermediate floor (58), and **in that** the liquid tank (70) is welded to the adjacent telescopic tube (54, 56) and to the ceiling plate (80).

2. The concrete pump as claimed in claim 1, **characterized in that** the premanufactured liquid tank (70) comprises an integral side wall section (72) and an integral floor, rear wall and ceiling section (74) welded thereto.

3. The concrete pump as claimed in claim 2, **characterized in that** the side walls forming the side wall section (72) of the liquid tank (70) are designed as load-bearing walls within the carrying structure (46).

4. The concrete pump as claimed in claim 3, **characterized in that** the premanufactured liquid tank (70) is welded in the region of the clearance (60) into the carrying structure (46).

5. The concrete pump as claimed in one of claims 2 to 4, **characterized in that** the side wall section (72) and the floor, rear wall and ceiling section (74) are in each case designed as bent sheet-metal parts.

6. The concrete pump as claimed in claim 2 to 5, **characterized in that** the side wall section (72) has at least one opening (76) which is intended for the attaching of a connecting pipe (78), a coupling sleeve and/or a window.

## Revendications

1. Pompe à béton mobile comprenant une structure porteuse (46) qui peut être placée directement ou indirectement par l'intermédiaire d'un bâti de montage (22) sur le cadre (12) d'un châssis de camion (10) pour accueillir des unités fonctionnelles formant un dispositif de support (38) et un mât distributeur (36), le mât distributeur (36) étant monté à rotation sur un support de mât (44) intégré dans la structure porteuse (46) et le dispositif de support (38) comprenant deux tubes télescopiques (54, 56) intégrés dans la structure porteuse (46), ouverts diagonalement vers l'avant et se croisant à différentes hauteurs, et au-dessous du tube télescopique supérieur et au-dessus du tube télescopique inférieur (54, 56) la structure porteuse (46) comportant respectivement un espace libre (60, 62) qui est séparé du tube télescopique voisin par un fond intermédiaire (58), **caractérisée en ce que** dans au moins un des espaces libres, est inséré un réservoir de liquide (70) qui complète et renforce la structure porteuse (46), qui est préfabriqué séparément de la structure porteuse (46) et a subi un test d'étanchéité dans cet état et dont le contour extérieur est géométriquement adapté à la structure porteuse (46), **en ce que** la structure porteuse (46) comporte une tôle de couverture (80) limitant l'espace libre (60), disposée à distance du fond intermédiaire (58), et **en ce que** le réservoir de liquide (70) est soudé au tube télescopique voisin (54, 56) et à la tôle de couverture (80).

2. Pompe à béton selon la revendication 1, **caractérisée en ce que** le réservoir de liquide (70) préfabriqué comprend une partie de parois latérales (72) monobloc et une partie de fond, paroi arrière et couvercle (74) monobloc, soudée à cette dernière.

3. Pompe à béton selon la revendication 2, **caractérisée en ce que** les parois latérales formant la partie de parois latérales (72) du réservoir de liquide (70) sont réalisées sous forme de parois porteuses à l'intérieur de la structure porteuse (46).

4. Pompe à béton selon la revendication 3, **caractérisée en ce que** le réservoir de liquide (70) préfabriqué est soudé dans la structure porteuse (46) dans la région de l'espace libre (60).

5. Pompe à béton selon l'une des revendications 2 à 4, **caractérisée en ce que** la partie de parois latérales (72) et la partie de fond, paroi arrière et couvercle (74) sont réalisées chacune sous forme de pièces de tôle cintrées.

6. Pompe à béton selon l'une des revendications 2 à 5, **caractérisée en ce que** la partie de parois latérales (72) comporte au moins une ouverture (76) qui est destinée au montage d'une tubulure (78), d'un manchon et/ou d'une fenêtre.
